# EUROPÄISCHE PATENTSCHRIFT

(11) **EP 0 595 210 B1**
(45) Veröffentlichungstag und Bekanntmachung des Hinweises auf die Patenterteilung: **26.03.1997**
(21) Anmeldenummer: 93117113.6
(22) Anmeldetag: 22.10.1993
(51) Int. Cl.: H01H 35/34

(54) **Membrananordnung für einen Druckschalter**
Diaphragm assembly for a pressure switch
Assemblage de diaphragme pour interrupteur à pression

(30) Priorität: 30.10.1992 CH 3387/92
(43) Veröffentlichungstag der Anmeldung: 04.05.1994
(73) Patentinhaber: HUBA CONTROL AG, CH-8116 Würenlos (CH)
(72) Erfinder: Bächli, Rolf, CH-8116 Würenlos (CH); Budde, Jürgen, D-79793 Horheim (DE)
(74) Vertreter: Patentanwälte Schaad, Balass, Menzl & Partner AG

(56) Entgegenhaltungen:
- EP-A- 0 017 453
- EP-A- 0 507 002
- US-A- 4 767 898

## Beschreibung

Die Erfindung bezieht sich auf eine Membrananordnung nach dem Oberbegriff des Anspruchs 1, auf ein Verfahren zum Herstellen der Membrananordnung sowie auf eine Vorrichtung zur Durchführung des Verfahrens.

Im Feinstdruckbereich werden beispielsweise bei Gas-heizkesseln zur Überwachung der Abgase Schaltgenauigkeiten von wenigen Pascal gefordert, die mit Druckschaltern der bekannten Bauart kaum mehr garantiert werden können. In der Regel handelt es sich dabei um Einstellungen von Arbeitsdrücken in der Grössenordnung von weniger als 200 Pa bzw. Druckdifferenzen von weniger als 20 Pa.

Druckregler und Druckschalter für sehr geringe Druckdifferenzen im Feinstdruckbereich benötigen in der Regel relativ grossflächige Membranen mit geringsten Reibungswiderständen. Dafür eignen sich insbesondere sehr dünne Membranen aus einem hochelastischen Werkstoff. Um die erforderliche Stabilität solcher Membranen zu gewährleisten und um die durch die Druckdifferenz aufgebrachte Kraft auf einen Schalt- oder Gebermechanismus zu übertragen, ist es allgemein bekannt, eine solche Membran mit einem aus einem relativ steifen Werkstoff bestehenden Membranstützteller abzustützen.

Um Werkstoff und Gewicht einzusparen, ist es vorteilhaft, die Membran ringförmig auszubilden, so dass sie sich radial an den Membranstützteller anschliesst, ohne die gesamte Fläche zu überspannen. Im Unterschied zu ganzflächigen Membranen, bei deren Handhabung und Lagerung vor dem Einbau besondere Sorgfalt erforderlich ist, sind ringförmige Membranen wesentlich unempfindlicher, so dass sie sich ohne Schaden wie Schüttgut behandeln lassen. Durch eine solche Vereinfachung ergeben sich niedrigere Herstellungskosten.

Bei einer bekannten Anordnung nach der EP-A-0 507 002 ist eine ringförmige Membran an einem Membranstützteller in einer radial angeordneten Nut befestigt. Dabei ist der Membranstützteller an die Membran angespritzt. Ferner beschreibt die genannte Schrift auch eine Membrananordnung, bei welcher die radial offene Nut des Membranstütztellers zur Befestigung der Membran über der Rand der Membran gespreizt wird.

Der Erfindung liegt die Aufgabe zugrunde, eine Membrananordnung zu schaffen, bei der eine ringförmige Membran verzugsfrei und druckdicht mechanisch an einem Membranstützteller befestigt ist. Ferner sollen ein Verfahren zum Herstellen der Membrananordnung und eine dazu vorteilhafte Vorrichtung angegeben werden.

Die gestellte Aufgabe wird erfindungsgemäss durch die in den Ansprüchen 1, 5 und 7 angegebenen Merkmale gelöst.

Durch die erfindungsgemässe Lösung nach Anspruch 1 lassen sich beliebige Werkstoffe für die Membran und den Membranstützteller miteinander kombinieren, auch solche, die in der Regel nicht dazu geeignet sind, geklebt, geschweisst oder als Kunststoffe aneinandergespritzt zu werden.

Im Gegensatz zu einer Anordnung mit einer ganzflächigen, auf einem Membranstützteller aufliegenden Membran ist eine Druckbeaufschlagung in beiden Richtungen möglich, ohne dass sich die Membran vom Membranstützteller abhebt. Die ringförmige Ausbildung erlaubt im Vergleich zu einer ganzflächigen Membran auch eine Einsparung an relativ kostspieligem Werkstoff, wie beispielsweise einem Siliconkautschuk. Zudem ermöglicht eine solche Anordnung eine sehr präzise Druckerfassung bei kleinsten Drücken in der Nähe des Nullpunktes.

Bei einer Ausführungsform nach Anspruch 2 ist gewährleistet, dass die Membran zum Verbinden mit dem Membranstützteller mit ihrem am inneren Rand angeordneten Einspannwulst ohne aufzuweiten und daher verzugsfrei in die am äusseren Rand des Membranstütztellers angeordnete Nut einlegbar ist.

Bei einer Ausführungsform nach Anspruch 3 lässt sich die Membran mit ihrem inneren Einspannwulst zuverlässig und druckdicht in der Nut des Membranstütztellers verankern, ohne dass der Einspannwulst dabei deformiert und die Membran verzogen wird, da die Nut durch den Bördelrand lediglich verschlossen, jedoch nicht in ihrer Ausdehnung verändert wird.

Eine Ausführungsform nach Anspruch 4 dient dazu, dem Membranstützteller bei geringstmöglichem Gewicht die erforderliche Steifheit zu verleihen.

Das erfindungsgemässe Verfahren nach Anspruch 5 ist sowohl für einen Membranstützteller aus Kunststoff wie auch für einen solchen aus Metall, beispielsweise aus Spritzguss, geeignet.

Eine bevorzugte Ausführungsform des Verfahrens nach Anspruch 6 dient zum rationellen Verbinden der Membran mit einem Membranstützteller aus Kunststoff. Dabei handelt es sich wie auch bei einem Membranstützteller aus Metall im wesentlichen um eine mechanische Verbindung, bei deren Herstellung keine Lösungsmitteldämpfe zu erwarten sind, wie sie beim Kleben und gegebenenfalls auch beim Anspritzen des einen Teils an das jeweils andere oder beim Verschweissen auftreten können.

Die Ansprüche 7 bis 10 beschreiben eine bevorzugte Ausführung einer Vorrichtung zum Verbinden der Membran mit einem Membranstützteller aus Kunststoff.

Anhand der Zeichnungen wird ein Ausführungsbeispiel der Erfindung näher erläutert. Es zeigen:
- Fig. 1: Eine Draufsicht auf einen Membranstützteller mit einer Membran,
- Fig. 2: eine Schnittansicht der Membran,
- Fig. 3: eine Schnittansicht des Membranstütztellers,
- Fig. 4: eine Vorrichtung zum Verbinden der Membran mit einem Membranstützteller aus Kunststoff und
- Fig. 5: eine Schnittansicht des Randbereiches einer an einem Membranstützteller befestigten Membran.

Der in der Fig. 1 dargestellte Membranstützteller **10** weist in seinen Zentrum eine Nabe **12** und einen Stössel **14** auf. Von der Nabe **12** erstrecken sich acht Verstärkungsrippen **16** sternförmig in radialer Richtung bis zu einem kreisförmigen Rippenrand **18**. Am äusseren Rand **20** des Membranstütztellers **10** ist eine ringförmige Membran **22** befestigt. Diese weist an ihrem äusseren Rand einen zum Einspannen in ein nicht dargestelltes Druckschalter- oder Druckgebergehäuse bestimmten äusseren Einspannwulst **24** auf.

Gemäss Fig. 2 weist die ringförmige Membran **22** eine sehr dünnwandige Sicke **26** auf, die sich in radialer Richtung ringförmig zwischen dem äusseren Einspannwulst **24** und einem inneren Einspannwulst **28** erstreckt.

Aus der Fig. 3 ist ersichtlich, dass der Membranstützteller **10** in seinem äusseren Rand **20** eine axial gerichtete Ringnut **30** aufweist, deren Durchmesser demjenigen des inneren Einspannwulstes **28** der Membran **22** entspricht, so dass der innere Einspannwulst **28** in die Ringnut **30** hineinpasst. Auf der Innenseite der Ringnut **30** erstreckt sich in axialer Richtung ein ebenfalls ringförmiger Bördelrand **32**. Dieser dient zum Verschliessen der Ringnut **30**, nachdem die Membran **22** mit ihrem inneren Einspannwulst **28** in die Ringnut **30** eingelegt worden ist.

Die in der Fig. 4 dargestellte Vorrichtung dient zum Verbinden der Membran **22** mit dem Membranstützteller **10**. Sie weist ein ortsfestes matrizenartiges Unterteil **34** und ein in axialer Richtung auf das Unterteil **34** zustellbares stempelartiges Oberteil **36** auf. Die einander zugekehrten Stirnseiten **38**, **40** des Unterteils **34** und des Oberteils **36** sind der Form der fertigen Membrananordnung **10**, **22** mindestens annähernd angepasst. Das Oberteil **36** weist dazu auf der Stirnseite **40** eine ringförmige, zum Bördeln bestimmten, schräg nach aussen gerichtete Bördelfläche **42** auf. Diese Bördelfläche **42** dient zur Verformung des ringförmigen Bördelrandes **32** des Membranstütztellers **10**.

In der Fig. 5 ist der Randbereich der fertigen Membrananordnung **10, 22** im Schnitt dargestellt. Dabei ist der sich vor der Montage in axialer Richtung erstreckende Bördelrand **32** (Figuren 3 und 4) derart verformt, dass er sich nun, wie bei **32'** dargestellt, mindestens annähernd radial nach aussen erstreckt. Durch diese Verformung ist die Membran **22** mit ihrem inneren Einspannwulst **28** druckdicht und verzugsfrei mit dem Membranstützteller **10** verbunden, da der innere Einspannwulst **28** ebenso wie der übrige Teil der Membran **22** aus einem hochelastischen Werkstoff hergestellt wird, wie beispielsweise aus Zweikomponenten-Flüssigsiliconen. Der Membranstützteller **10** besteht vorzugsweise aus einem Kunststoff, wie z.B. einem Polycarbonat.

Gemäss Fig. 4 sind im Unterteil **34** an der Stirnseite **38** Öffnungen **43** angeordnet, die über Kanäle **44** mit einer nicht dargestellten Unterdruckquelle bekannter Bauart verbunden sind. Durch diese Öffnungen **43** wird die Membran **22** mittels Unterdruck festgehalten, nachdem zuvor der Membranstützteller **10** und anschliessend die Membran **22** auf das Unterteil **34** gelegt wurden. Der Unterdruck greift dabei an der Sicke **26** der Membran **22** an, um diese zuverlässig mit ihrem inneren Einspannwulst **28** in die Ringnut **30** des Membranstütztellers **10** hineinzuziehen.

Nachdem der Membranstützteller **10** und die Membran **22** in die Vorrichtung eingelegt und die Unterdruckquelle eingeschaltet wurde, wird das Oberteil **36** in Pfeilrichtung **46** zugestellt. Bei einem vorbestimmten Anpressdruck wird das Oberteil **36** mittels Schwingungen im Ultraschallbereich in axialer Richtung erregt. Durch die Wirkung der Schwingungen bei dem vorbestimmten Anpressdruck wird der Bördelrand **32** durch die Bördelfläche **42** gebördelt.

Die Frequenz der Ultraschallschwingungen, mit der die als Oberteil **36** dienende Sonotrode **48** erregt wird, beträgt in der Regel 20 oder 40 kHz. Unter der Wirkung der Schwingungen entsteht in dem damit beanspruchten Teil Wärme und dadurch ein Schmelzfluss, der zur Verformung, im vorliegenden Fall zum Bördeln dient.

Zum Erzeugen der Ultraschallschwingungen dient ein nicht dargestellter Ultraschallgenerator bekannter Bauart, dessen elektrische Ausgangsleistung mittels eines ebenfalls nicht dargestellten Konverters in mechanische Schwingungen umgesetzt wird. Diese werden über einen Booster **50** auf die Sonotrode **48** übertragen. Der Booster **50** beeinflusst die Amplitude, um diese auf den an der Sonotrode **48** benötigten Wert umzuformen.

Durch die Erfindung ist eine zuverlässige Verankerung einer ringförmigen Membran aus einem hochelastischen Werkstoff an einem Membranstützteller gewährleistet. Insbesondere eignet sich die Erfindung zum druckdichten Verbinden von zwei unterschiedlichen Werkstoffen, die nicht miteinander verklebbar oder verschweissbar sind.

## Patentansprüche

1. Membrananordnung für einen Druckschalter oder einen auf Druck ansprechenden Geber, bestehend aus einer an einem Membranstützteller **(10)** befestigten ringförmigen Membran **(22)**, welche mit ihrem inneren Rand **(28)** in eine Nut **(30)** am äusseren Rand **(20)** des Membranstütztellers **(10)** eingreift, **dadurch gekennzeichnet**, dass die Membran **(22)** in der Nut **(30)** des Membranstütztellers **(10)** druckdicht und verzugsfrei durch einen Bördelrand **(32)** befestigt ist.

2. Membrananordnung nach Anspruch 1, dadurch gekennzeichnet, dass die Nut **(30)** am äusseren Rand **(20)** des Membranstütztellers **(10)** eine axial gerichtete Ringnut ist, in welche die Membran **(22)** mit einem an ihrem inneren Rand angeordneten Einspannwulst **(28)** eingreift.

3. Membrananordnung nach Anspruch 2, dadurch gekennzeichnet, dass der Membranstützteller **(10)** an der seinem Zentrum zugekehrten Seite der Ringnut **(30)** einen die Nut mindestens annähernd verschliessenden, radial nach aussen gebördelten Bördelrand **(32')** aufweist, durch welchen der innere Einspannwulst **(28)** der Membran **(22)** in der Ringnut **(30)** eingeklemmt ist.

4. Membrananordnung nach einem der vorstehenden Ansprüche, dadurch gekennzeichnet, dass der eine Nabe **(12)** oder einen Stössel **(14)** aufweisende Membranstützteller **(10)** aus einem Werkstoff geringer Dicke besteht und von der Nabe **(12)** oder dem Stössel **(14)** ausgehende, radial verlaufende Verstärkungsrippen **(16)** aufweist.

5. Verfahren zum Herstellen der Membrananordnung nach einem der vorstehenden Ansprüche, wobei die Membran **(22)** mit ihrem inneren Rand **(28)** verzugsfrei in die Nut **(30)** des Membranstütztellers **(10)** eingelegt und durch Bördeln eines am Membranstützteller **(10)** angeordneten Bördelrandes **(32)** befestigt wird.

6. Verfahren nach Anspruch 5 zum Verbinden der Membran mit dem Membranstützteller nach Anspruch 3, dadurch gekennzeichnet, dass die Membran **(22)** mit ihrem inneren Einspannwulst **(28)** in die Ringnut **(30)** eines aus einem Kunststoff bestehenden Membranstütztellers **(10)** eingelegt und der sich vor der Verbindung in axialer Richtung erstreckende Bördelrand **(32)** des Membranstütztellers **(10)** mittels Ultraschall radial nach aussen gebördelt wird.

7. Vorrichtung zur Durchführung des Verfahrens nach Anspruch 5 oder 6, mit einem matrizenartigen Unterteil **(34)** und einem stempelartigen Oberteil **(36)**, deren einander zugekehrte Stirnseiten **(38, 40)** an die Form der Membran **(22)** mit Stützteller **(10)** angepasst und die relativ aufeinander zustellbar angeordnet sind und von denen das eine der beiden Teile **(34, 36)** mittels Schwingungen im Ultraschallbereich erregbar ist.

8. Vorrichtung nach Anspruch 7, dadurch gekennzeichnet, dass das Oberteil **(36)** mit einem Booster **(50)** eines Ultraschallgenerators gekoppelt ist und auf seiner Stirnseite **(40)** eine ringförmige, schräg nach aussen gerichtete Bördelfläche **(42)** zum Bördeln des Bördelrandes **(32)** des Membranstütztellers **(10)** aufweist.

9. Vorrichtung nach Anspruch 7 oder 8, dadurch gekennzeichnet, dass das Oberteil **(36)** in axialer Richtung auf das Unterteil **(34)** zustellbar angeordnet und mittels Ultraschall erregbar ist und dass die Ultraschall-Schwingungsrichtung axial ist.

10. Vorrichtung nach einem der Ansprüche 7 bis 9, dadurch gekennzeichnet, dass das Unterteil **(34)** an seiner Stirnseite **(38)** angeordnete, mit einer Unterdruckquelle verbundene Öffnungen **(43)** zum Ansaugen und Festhalten der Membran **(22)** aufweist.

## Claims

1. A diaphragm arrangement for a pressure switch or a transmitter responding to pressure, consisting of an annular diaphragm (22) fixed on a diaphragm support plate (10) and the inner edge (28) of which engages a groove (30) on the outer edge (20) of the diaphragm support plate (10), characterised in that the diaphragm (22) is fixed in the groove (30) in the diaphragm support plate (10) in pressure-tight and distortion-free manner, being fixed by a rolled edge (32).

2. A diaphragm arrangement according to Claim 1, characterised in that the groove (30) at the outer edge (20) of the diaphragm support plate (10) is an axially directed annular groove into which a clamping bead (28) disposed on the inner edge of the diaphragm (22) engages.

3. A diaphragm arrangement according to Claim 2, characterised in that the diaphragm support plate (10) has on the side of the annular groove (30) which is towards its centre a rolled edge (32') which is rolled radially outwards and which at least approximately occludes the groove, the inner clamping bead (28) of the diaphragm (22) being clamped in the annular groove (30) by the said edge (32').

4. A diaphragm arrangement according to one of the preceding Claims, characterised in that the diaphragm support plate (10) which comprises a hub (12) or a push member (14) consists of a material of minimal thickness and which comprises reinforcing ribs (16) extending radially outwards from the hub (12) or push member (14).

5. A method of producing the diaphragm arrangement according to one of the preceding Claims, whereby the diaphragm (22) has its inner edge (28) inserted in distortion-free manner into the groove (30) in the diaphragm support plate (10), being fixed by a flanging over of a rolled edge (32) disposed on the diaphragm support plate (10).

6. A method according to Claim 5 for connecting the diaphragm to the diaphragm support plate according to Claim 3, characterised in that the diaphragm (22) has its inner clamping bead (28) inserted into the annular groove (30) in a diaphragm support plate (10) which consists of a synthetic plastics material, the rolled edge (32) of the diaphragm support plate (10) which extends in an axial direction prior to the connection being made is rolled over radially outwards by ultrasound.

7. An apparatus for carrying out the method according to Claim 5 or 6, with a bottom part (34) like a bottom die and an upper part (36) like an upper die, of which the mutually facing sides (38, 40) are adapted to the shape of the diaphragm (22) with support plate (10) and which are adapted to be moved towards and in relation to each other, and of which one of the two parts (34, 36) can be energised by oscillations in the ultrasonic range.

8. An apparatus according to Claim 7, characterised in that the upper part (36) is coupled to a booster (50) of an ultrasonic generator and has on its end face (40) an annular obliquely outwardly directed edging surface (42) for flanging the rolled-over edge (32) of the diaphragm support plate (10).

9. An apparatus according to Claim 7 or 8, characterised in that the upper part (36) is disposed to be moved in an axial direction towards the bottom part (34) and can be energised by ultrasound and in that the direction of the ultrasonic oscillations is axial.

10. An apparatus according to one of Claims 7 to 9, characterised in that the bottom part (34) has on its end face (38) apertures (43) connected to a source of negative pressure for attracting by suction and then gripping the diaphragm (22).

## Revendications

1. Dispositif à membrane pour un interrupteur à pression ou un capteur réagissant à la pression, se composant d'une membrane annulaire (22) fixée à un plateau de support (10) de cette membrane, qui s'accroche par son bord intérieur (28) dans une rainure (30) du bord extérieur (20) du plateau de support de membrane (10), caractérisé en ce que la membrane (22) est fixée de façon étanche à la pression et sans étirage dans la rainure (30) du plateau de support de membrane (10) par un rebord (32).

2. Dispositif à membrane suivant la revendication 1, caractérisé en ce que la rainure (30) du bord extérieur (20) du plateau de support (10) est une rainure annulaire à orientation axiale, dans laquelle la membrane (22) s'accroche par un bourrelet d'encastrement (28), disposé à son bord intérieur.

3. Dispositif à membrane suivant la revendication 2, caractérisé en ce que le plateau de support (10) présente, sur le côté de la rainure annulaire (30) tourné vers son centre, un rebord (32'), rabattu radialement vers l'extérieur, obturant au moins approxi-mativement cette rainure, par lequel le bourrelet intérieur d'encastrement (28) de la membrane (22) est pincé dans la rainure annulaire (30).

4. Dispositif à membrane suivant l'une quelconque des revendications précédentes, caractérisé en ce que le plateau de support (10), comportant un moyeu (12) ou un pivot (14), est constitué d'un matériau de faible épaisseur et présente des nervures de renforce-ment (16) partant radialement du moyeu (12) ou du pivot (14).

5. Procédé de fabrication d'un dispositif à membrane suivant l'une quelconque des revendications précédentes, dans lequel la membrane (22) est posée sans étirage avec son bord intérieur (28) dans la rainure (30) du plateau de support (10) et est fixée par rabattement d'un rebord (32) sur le plateau de support (22).

6. Procédé suivant la revendication 5 pour l'assemblage de la membrane au plateau de support suivant la revendication 3, caractérisé en ce que la membrane (22) est posée avec son bourrelet intérieur d'encastrement (28) dans la rainure annulaire (30) du plateau de support (10) constitué d'un matériau plastique et en ce que le rebord (32) de ce plateau de support (10), qui avant l'assemblage s'étend en direction axiale, est rabattu radialement vers l'extérieur au moyen d'ultra-sons.

7. Appareil pour la mise en oeuvre du procédé suivant la revendication 5 ou 6, comportant une pièce inférieure (34) en forme de matrice et une pièce supérieure (36) en forme de poinçon, dont les faces tournées l'une vers l'autre (38, 40) sont adaptées à la forme de la membrane (22) avec le plateau de support (10) et disposées de façon déplaçable l'une par rapport à l'autre, l'une des deux pièces (34, 36) pouvant être excitée par des vibrations à fréquences ultra-soniques.

8. Appareil suivant la revendication 7, caractérisé en ce que la pièce supérieure (36) est couplée à un amplificateur (50) d'un générateur d'ultra-sons et présente, sur sa face frontale (40), une surface de rabattement (42) annulaire, inclinée radialement vers l'extérieur, pour rabattre le rebord (32) du plateau de support (10).

9. Appareil suivant l'une des revendications 7 ou 8, caractérisé en ce que la pièce supérieure (36) est apte à être déplaçée en direction axiale vers la pièce inférieure (34) et peut être excitée au moyen d'ultra-sons, et en ce que la direction des vibrations ultrasonores est axiale.

10. Appareil suivant l'une quelconque des revendications 7 à 9, caractérisé en ce que la pièce inférieure (34) présente des ouvertures (43) disposées dans sa face frontale (38), raccordées à une source de dépression, pour aspirer et maintenir la membrane (22).
